# EUROPÄISCHE PATENTSCHRIFT

(11) **EP 1 285 592 B1**
(45) Veröffentlichungstag und Bekanntmachung des Hinweises auf die Patenterteilung: **16.01.2008**
(21) Anmeldenummer: 02017423.1
(22) Anmeldetag: 03.08.2002
(51) Int. Cl.: A24C 5/39, B07B 7/086

(54) **Anordnung zum Aufbau wenigstens eines Tabakstranges in einer Zigarettenstrangmaschine**
Apparatus for forming a tobacco rod in a rod making machine
Dispositif de formation d'une tige de tabac dans une machine de fabrication de tige de tabac

(30) Priorität: 16.08.2001 DE 10140309; 08.11.2001 DE 10154807
(43) Veröffentlichungstag der Anmeldung: 26.02.2003
(73) Patentinhaber: Hauni Maschinenbau AG, 21033 Hamburg (DE)
(72) Erfinder: Barkmann, Ralf, 21031 Hamburg (DE); Lindemann, Rolf, 21509 Glinde (DE); Hoppe, Reinhard, 21359 Tespe (DE); Jürgens, Bernhard, 21465 Wentorf (DE); Schumacher, Peter, 25336 Elmshorn (DE); Hansch, Manuel, 21035 Hamburg (DE)

(56) Entgegenhaltungen:
- DE-A- 19 840 143
- US-A- 5 645 086
- US-A- 5 725 102
- GILLANDT I.; FRITSCHING U.; RIEHLE C.: 'Zur mehrphasigen Strömung in einem Zick-Zack-Sichter' FORSCHUNG IM INGENIEURWESEN - ENGINEERING RESEARCH Bd. 62, Nr. 11/12, 1996, Seiten 315 - 321

## Beschreibung

Die Erfindung betrifft eine Anordnung zum Aufbau wenigstens eines Tabakstranges in einer Zigarettenstrangmaschine, mit dosierten und gesichteten Tabak auf eine zu einem Saugstrangförderer führenden, eine Tabak-/Luftschicht ausbildenden Strömungsfläche leitenden Zuführmitteln.

Die eingangs bezeichnete Anordnung ist in der Tabak verarbeitenden Industrie als sogenannter Verteiler und im erfindungsgemäßen Zusammenhang insbesondere als eine das Tabak-Luftgemisch zu einem Saugstrangförderer führende konkave Düsenmulde aufweisender Fliessbettverteiler einer Zigarettenstrangmaschine der beispielsweise in der US-PS 5 645 086 gezeigten Art bekannt. Insbesondere bei dem letztgenannten, für die exakte Einhaltung vorgegebener Prüfparameter prädestinierten Fliessbettverteiler sind definierte Strömungsbedingungen und eine ausgeglichene Luftbilanz der maßgeblich am Strangaufbau beteiligten strömungstechnischen Komponenten von besonderer Bedeutung.

Der Erfindung liegt die Aufgabe zugrunde, durch eine optimierte bauliche und strömungstechnische Gestaltung der Tabak-Zuführmittel die positive Wirkung des Fliessbettverteilers noch zu verstärken und zu stabilisieren.

Diese Aufgabe wird erfindungsgemäß dadurch gelöst, dass die Zuführmittel - bezogen auf die Förderrichtung des Tabaks - ein einem in die Strömungsfläche einmündenden, als Stauschacht ausgebildeten Dosiermittel stromauf vorgeordnetes Sichtmittel aufweisen, welches als im wesentlichen vertikal ausgerichteter Zick-Zack-Sichter ausgebildet ist. Auf diese Weise ist unabhängig von der jeweiligen Zusammensetzung hinsichtlich der Partikelgröße (Rippen, Staub, Blattfasern) des zugeführten Tabaks infolge vorheriger Separierung unerwünschter Bestandteile immer eine exakte Dosierung des Tabaks zwecks Aufbau eines gleichbleibenden Fliessbettstromes gewährleistet, wodurch eine noch bessere Trennung von Tabakfasern und Rippen erreicht wird.
Eine die spezifische Kombination aus Zick-Zack-Sichter und Stauschacht baulich und strömungstechnisch optimierende Weiterbildung besteht darin, dass zwischen dem Zick-Zack-Sichter und dem oberhalb einer Entnahmewalze einen vibrierenden Schachtauslass aufweisenden Stauschacht ein Tabak-/Luftabscheider angeordnet ist.
Durch eine weitere Ausgestaltung, wonach der als Coanda-Abscheider ausgebildete Tabak-/Luftabscheider und der Zick-Zack-Sichter in ein durch ein frequenzgeregeltes Querstromgebläse betriebenes Umluftsystem integriert sind, werden Luft und Tabak mit einem hohen Trennungsgrad voneinander getrennt und die wiedergewonnene Prozessluft in einer homogenen Geschwindigkeitsverteilung im Umluftsystem gehalten, so dass unter minimalem Energieaufwand eine ausgeglichene Luftbilanz im Sichtersystem gehalten werden kann.

Der Wirkungsgrad des Zick-Zack-Sichters lässt sich durch die Anzahl der Zick-Zack-Stufen erhöhen, was allerdings durch eine zunehmende Bauhöhe erkauft wird. Eine diesen Nachteil vermeidende erfindungsgemäße Ausgestaltung sieht hingegen vor, dass dem Zick-Zack-Sichter unterhalb der letzten unteren Ausschleusestufe ein als durch ein Sieb begrenzter Luftkasten ausgebildeter pneumatischer Nachsichter zugeordnet ist. Auf diese Weise wird bei gleicher Bauhöhe der Sichteffekt nochmals dadurch verbessert, dass eventuelle mit den Tabakrippen mitgerissene leichtere Tabakfasern nochmals in den Hauptluftstrom des Sichters zurücktransportiert werden.
Um den Betrieb des Nachsichters auf einfache Weise ohne zusätzlichen Aufwand zu realisieren, wird weiterhin vorgeschlagen, dass der Nachsichter mit einem die die Tabak-/Luftschicht ausbildende konkave Strömungsfläche beaufschlagenden Umluftsystem verbunden ist. Um trotz der zusätzlich zugeführten Sichtluft des Nachsichters eine ausgeglichene Luftbilanz im Sichtersystem herzustellen, ist gemäß einer Weiterbildung vorgesehen, dass das Umluftsystem des Zick-Zack-Sichters mit einem - bezogen auf die Strömungsrichtung der Umluft - stromab des Querstromgebläses abzweigenden Bypass versehen ist, über den die gleiche Luftmenge abgesaugt wird, die vom Nachsichter dem Sichtersysem zugeführt wird.
Um zu vermeiden, dass es zu einer Staubanreicherung im Umluftsystem des Sichterkreislaufs kommt, ist gemäß einer Ausgestaltung der Bypass im Verlauf des Au-ßenradius eines Umluftkrümmers des Umluftsystems abgezweigt, d. h. an einer Stelle, an der Staubteilchen mit Sicherheit im Absaugbereich liegen.
Mit Hilfe einer zusätzlichen Ausgestaltung, wonach der Zick-Zack-Sichter im Bereich der letzten unteren Sichterstufe mit einer dem Nachsichter gegenüberliegenden Rotations-Schlägerwalze versehen ist, können auch noch Tabakverklumpungen erfasst und aufgelöst werden.
Beim Aufbau eines Tabakstranges am Saugstrangförderer ist es üblich, Tabak im Überschuss zuzuführen und den Überschuss anschließend vom Strang abzutrennen und in den zugeführten Tabakstrom zurückzuführen. Eine Ausgestaltung der Erfindung löst diese Überschussrückführung in besonders gleichmäßiger und Tabak schonender Weise dadurch, dass das Sichtmittel mit einer im Bereich der letzten oberen Sichterstufe des Zick-Zack-Sichters in das Umluftsystem einmündenden pneumatischen Überschussrückführung versehen ist. Hierbei wird gemäß einer bevorzugten Ausgestaltung das Umluftsystem des Zick-Zack-Sichters derart modifiziert und ausgenutzt, dass die Transportluft der Überschussrückführung im Verlauf des Innenradius des Umluftkrümmers aus dem Umluftsystem des Zick-Zack-Sichters abgezweigt ist.
Um den Wirkungsgrad der Sichteinrichtung zu optimieren, wird weiterhin vorgeschlagen, dass der Zick-Zack-Sichter mit einem im Bereich des mittleren Höhenabschnitts einmündenden, abwärts führenden, sowie mittels einer Zugabewalze beschickbaren Tabak-Zuführschacht versehen ist.

Um die Effektivität des Zick-Zack-Sichters und die Qualität und Gleichmäßigkeit der Sichtung dauerhaft zu gewährleisten und bei Abweichungen notfalls korrigierend eingreifen zu können, ist weiterhin vorgesehen, dass die Drehzahl des Querstromgebläses in Abhängigkeit von einem im Zick-Zack-Sichter herrschenden Differenzdruck steuerbar ist. Hierzu ist nach einem weiteren Vorschlag ein den Differenzdruck überwachender Differenzdruckmesser mit einer oberhalb der letzten oberen Sichtstufe vorgesehenen Messstelle und einer in Höhe der unteren Ausschleusestufe des Zick-Zack-Sichters vorgesehenen Messstelle verknüpft.
Die erfindungsgemäße Verknüpfung des Stauschachtes mit dem Zick-Zack-Sichter wird gemäß einer Weiterbildung zwecks Einhaltung einer korrekten Arbeitsweise des Stauschachtes dadurch optimiert, dass die Drehzahl der Zugabewalze in Abhängigkeit vom Tabakniveau im Stauschacht steuerbar ist.

Zur Erzielung einer raumsparenden Bauweise der Gesamtanordnung in Form eines Verteilers einer Zigarettenstrangmaschine ist gemäß einer abgewandelten Ausführungsform vorgesehen, dass der Zick-Zack-Sichter durch ein Tabak aus einem Reservoir entnehmendes Steilförderband beschickbar ist.
Bei der auf diese Weise bewirkten verschmälerten Bauweise des Verteilers wird nach einer Weiterbildung ein ausgezeichnetes Sichtergebnis dadurch garantiert, dass das Steilförderband an einen oberhalb des mittleren Höhenabschnitts in den Zick-Zack-Sichter einmündenden Tabak-Zuführschacht angeschlossen ist.

Auch bei dieser Bauweise ist die Möglichkeit der pneumatischen Rückführung von Überschusstabak in den oberen Strömungsbereich des Zick-Zack-Sichters gegeben. Da das Tabakreservoir des Steilförderbandes ein ausreichendes Volumen aufweist, ist gemäß einer alternativen Ausgestaltung vorgesehen, dass abgenommener Überschusstabak durch eine Förderschnecke in das Tabakreservoir des Steilförderbandes rückführbar ist.
Zwecks Optimierung einer korrekten Arbeitsweise des Stauschachtes wird auch bei dieser Variante vorgeschlagen, die Fördergeschwindigkeit des Steilförderbandes in Abhängigkeit vom Tabakniveau im Stauschacht zu steuern.

Der mit der Erfindung erzielte Vorteil besteht darin, dass bei einem reduzierten strömungstechnischen Energieaufwand und einer ausgeglichenen Luftbilanz ein optimaler Abscheidegrad von qualitätsmindernden Tabakkomponenten erzielt wird, so dass auch bei unterschiedlichen Tabakkonditionen ein gutes Sichtergebnis und damit eine hohe Wiederverwertungsrate erwünschter Tabakkomponenten gewährleistet ist. Damit ist letztlich langfristig eine gleichbleibend gute Qualität des Endproduktes garantiert.

Die Erfindung wird nachfolgend anhand von in der Zeichnung dargestellten weiteren Einzelheiten näher erläutert.

Hierbei zeigen:
- Figur 1: Einen Querschnitt durch einen Verteiler einer Zigarettenstrangmaschine,
- Figur 2: einen Schaltplan des Prozessluft-Systems der Maschine,
- Figur 3: steuerungstechnische Einzelheiten zur Überwachung und Korrektur des Betriebs der Dosier- und Sichtmittel und
- Figur 4: einen Querschnitt durch eine variierte Ausführungsform des Verteilers.

Der in Figur 1 dargestellte Zigarettenmaschinen-Verteiler ist auf bekannte Weise mit einer pneumatischen Tabakbeschickungsschleuse 1 und einem aus zwei kämmenden Rechenwalzen 2 und 3 bestehenden Vorverteiler 4 versehen.
Der Vorverteiler 4 mündet in ein Tabakreservoir 6, dem austragseitig eine Zugabewalze 7 zugeordnet ist, die mit einer Tabak abkämmenden Paddelwalze 8 und mit einer Tabak in einen abwärts führenden Zuführschacht 9 ausschlagenden Vereinzelungswalze 11 zusammenwirkt. Der Zuführschacht 9 mündet seitlich in den mittleren Abschnitt eines Sichtmittels in Form eines vertikal angeordneten Zick-Zack-Sichters 12.
Der Zick-Zack-Sichter 12 ist Teil eines durch ein Querstromgebläse 13 betriebenen Umluftsystems 14 gemäß Figur 2. Bezogen auf die Strömungsrichtung des Umluftsystems 14 ist stromab des Querstromgebläses 13 ein Umluftkrümmer 17 vorgesehen, der im Bereich seines Außenradius in einen aus dem Umluftsystem 14 abzweigenden Bypass 18 und im Bereich seines Innenradius in einen Überschussströmungskanal 19 übergeht, in den ein Tabaküberschusstransportmittel in Form einer Förderschnecke 21 und eines Zellenrades 22 einmündet. Der Überschussströmungskanal 19 ist andererseits ausgangsseitig über eine Tabak zurücktransportierende, im Bereich der letzten oberen Sichtstufe des Zick-Zack-Sichters 12 in den Sichterkreislauf einmündende Rückführleitung 23 an das Umluftsystem 14 angeschlossen.
In das Umluftsystem 14 des Sichterkreislaufs ist außerdem ein als Coanda-Abscheider ausgebildeter Tabak-/Luftabscheider 16 integriert, welcher beidseitig einer Abscheidekante 26 einerseits mit der Saugseite des Querstromgebläses 13 verbunden ist und andererseits in eine oberhalb eines Stauschachtes 27 angeordnete Zellenradschleuse 28 einmündet.
Der im wesentlichen senkrecht angeordnete Stauschacht 27 endet mit seinem als vibrierender Schachtauslass 29 ausgebildeten unteren Ende über einer mit einer Ausschlagwalze 31 zusammenwirkenden Entnahmewalze 32.

Unterhalb der Entnahmewalze 32 erstreckt sich ein Leitkanal, der durch eine gekrümmte Führungsfläche 33 begrenzt ist, die in eine zweibahnig gegeneinander abgesetzte Strömungsfläche 34 eines Wälzraumes 36 übergeht.
Der Wälzraum 36 ist gemäß Figur 2 in ein weiteres Umluftsystem 37 integriert, welches mittels eines Umluftgebläses 38 an der Strömungsfläche 34 eine eng anliegende, Tabak transportierende Luftströmung erzeugt. Der Wälzraum 36 hat über eine obere Siebabdeckung 39 eine Verbindung zur Atmosphäre.
Die zweigeteilte, aufwärts führende Strömungsfläche 34 mündet unterhalb einer Strangaufbaueinheit 41 einer Doppelstrangmaschine.
Die als Saugstrangförderer ausgebildete Strangaufbaueinheit 41 wird gemäß Figur 2 durch ein Saugstranggebläse 42 betrieben.
Der Zick-Zack-Sichter 12 ist darüber hinaus mit einem pneumatischen Nachsichter 43 ausgestattet, der unterhalb der letzten unteren Ausschleusestufe 44 in den Zick-Zack-Sichter 12 einmündet und als durch ein Sieb 46 begrenzter Luftkasten 47 ausgebildet ist. Der Nachsichter 43 ist gemäß Figur 2 mit der Druckseite des die Strömungsfläche 34 des Wälzraumes 36 beaufschlagenden Umluftsystems 37 verbunden. Zum Ausgleich der in das Umluftsystem 14 zusätzlich eingeführten Sichtluft ist zwecks Herstellung einer ausgeglichenen Luftbilanz der Bypass 18 an die Saugseite des Saugstranggebläses 42 angeschlossen.
Unterhalb des Nachsichters 43 ist ein Ausschleusesystem 48 vorgesehen, bestehend aus einer Förderschnecke 49 und einer Zellenradschleuse 51. Zusätzlich ist der Zick-Zack-Sichter 12 im Bereich der letzten unteren Ausschleusestufe 44 mit einer dem Nachsichter 43 gegenüberliegenden Rotations-Schlägerwalze 52 versehen. Zwecks Erkennung von Störungen (Verstopfung, falsche Einstellung usw.) im Sichterbereich des Zick-Zack-Sichters 12 ist gemäß Figur 3 eine Differenzdruck-Überwachung vorgesehen, indem am oberen und unteren Ende des Sichters Drucksensoren 53 und 54 installiert sind, die mit einem Differenzdruckmesser 56 verknüpft sind. Zur Korrektur der Sichtparameter wird mittels einer Steuereinheit 57 ein Motor 58 zur Erhöhung oder Verminderung der Drehzahl des Querstromgebläses 13 aktiviert.
Darüber hinaus ist eine an sich bekannte Sensoreinheit 59 zur Niveauüberwachung im Stauschacht 27 mit einer Steuereinheit 61 verknüpft, die im Falle unzulässiger Höhenschwankungen im Stauschacht 27 einen Motor 62 zur Korrektur der Drehzahl der den Zick-Zack-Sichter 12 beschickenden Zugabewalze 7 aktiviert.

Die Wirkungsweise des den Aufbau eines vliesartigen, in eine Strangbildungsbahn überführten Tabakstromes vorbereitenden, in den Verteiler einer Zigarettenstrangmaschine integrierten Sichtersystems ist wie folgt:
Tabak gelangt über die Beschickungsschleuse 1 und den Vorverteiler 4 in das Tabakreservoir 6 für die Zugabewalze 7, aus dem heraus das Sichtersystem mit einem kontinuierlichen Tabakstrom beschickt wird, indem die mit Steilförderkämmen bestückte Zugabewalze 7 unter Bildung einer Tabakrolle Tabak aus dem Tabakreservoir 6 auskämmt. Um eine gleichmäßige Belegung der Zugabewalze 7 zu erreichen, wird überschüssiger Tabak durch die Paddelwalze 8 abgestrichen. Durch Überwachung der Walzendrehzahl kann bei verringerter Nenndrehzahl ein Maschinenstop ausgelöst werden, um zum Beispiel Schäden durch Fremdkörper zu verhindern.
Der auf der Zugabewalze 7 liegende Tabak gelangt in den Wirkungsbereich der Vereinzelungswalze 11, die den Tabak durch grobe Vorvereinzelung beschleunigt in den Zick-Zack-Sichter 12 überführt und deren Drehzahl im Hinblick auf einen Kompromiss aus Tabakzerstörung und notwendiger Vereinzelung eingestellt ist, vorzugsweise in einem Bereich zwischen 800 und 900 Umdrehungen pro Minute.

Infolge der charakteristischen Form des Zick-Zack-Sichters 12 werden einerseits leichte Tabakfasern des Tabakstromes aufwärts transportiert und andererseits der Tabakstrom in eine quer zur Hauptströmung verlaufende Bewegung versetzt. Da das Strömungsprofil inhomogen ausgeprägt ist, ergeben sich Bereiche mit hoher und niedriger Luftgeschwindigkeit, welche die Tabakfasern in eine kreisende Bewegung, sogenannte Wirbelwalzen, versetzen. Auf diese Weise werden die im Tabakstrom enthaltenen Rippen herausgelöst und durch Schwerkraft nach unten bewegt. Leichte Tabakfasern werden wiederholt Stufe um Stufe im Zick-Zack-Sichter 12 nach oben transportiert. Dieser Vorgang findet in jeder als Zacke ausgebildeten Sichtstufe statt.
Das aus dem Zick-Zack-Sichter 12 ausfallende Rippengut wird durch den Nachsichter 43 mit Hilfe von aus dem Umluftsystem 37 abgezweigter Sichtluft angeblasen, womit evtl. noch an den Rippen haftende leichtere Tabakteilchen in den Hauptluftstrom zurücktransportiert werden.
Mit Hilfe der am unteren Ausgang des Zick-Zack-Sichters 12 angeordneten Schlägerwalze 52 werden evtl. vorhandene Tabakverklumpungen erfasst und aufgelöst. Dieser Zerkleinerungsvorgang wird durch die Klemmwirkung der Stacheln der Schlägerwalze 52 zu einem diese umschließenden Gegenblech bewirkt, indem die Verklumpungen durch die entgegen dem Uhrzeigersinn drehende Schlägerwalze 52 nach innen durch die Schlitze der Schlägerwalze gezogen und unten wieder abgegeben werden.
Das endgültig aus dem Zick-Zack-Sichter ausfallende Rippengut gelangt in die Förderschnecke 49 des Ausschleusesystems 48, welche die Rippen in Längsrichtung (senkrecht zur Zeichenebene) über die volle Verteilerbreite zur darunter angeordneten Zellenradschleuse 51 transportiert.
Dem von allen unerwünschten Bestandteilen befreiten Faserstrom wird im Unterdruckbereich des oberen Sichterausgangs über die Rückführleitung 23 Überschusstabak hinzugefügt, welcher auf bekannte Weise im Trimmbereich des Saugstrangförderers 41 vom aufgeschauerten Tabakstrang abgenommen und mittels Förderschnecken 21 abtransportiert wird. Dieser Überschusstabak wird auf erfindungsgemäße Weise über die Zellenradschleuse 22 mit der über den Überschuss strömungskanal 19 druckseitig aus dem Umluftsystem 14 des Sichterkreislaufs abgezweigten Transportluft zusammengeführt und in die Rückführleitung 23 gelenkt.

Der gesichtete und mit dem Überschusstabak vereinigte Tabakstrom gelangt in den Tabak-/Luftabscheider 16, in welchem die Trennung von Tabak und Luft durch die Zentrifugalkraft und den Coanda-Effekt erfolgt, wobei die Tabakfasern durch die Fliehkraft an der äußeren Geometrie in Form einer gekrümmten Außenseite 64 des Abscheiders 16 entlangbewegt werden und die Luft sich aufgrund des Coanda-Effektes an den Innenradius der Geometrie in Form einer Zylinderfläche eines Rohrkörpers 66 anlegt. An der Abscheidekante 26 erfolgt die endgültige Trennung von Luft und Tabak, wobei die vom Tabak getrennte Luft dem Querstromgebläse 13 wieder zugeführt wird, welches ein gleichmäßiges Strömungsprofil bzw. über die Breite (senkrecht zur Zeichenebene) des Verteilers eine homogene Geschwindigkeitsverteilung aufweist.
Ein auf der Druckseite des Querstromgebläses 13 an der Außenwand des Umluftkrümmers 17 entlangströmender Teil des Umluft- bzw. Sichtluftstromes wird über den Bypass 18 zum Ausgleichen eventueller Leckagen und zwecks Herstellung einer ausgeglichenen Luftbilanz im Sichtersystem abgezapft. Erreicht wird dies, indem die gleiche Luftmenge abgesaugt wird, wie vom Nachsichter 43 dem Sichtersystem zugeführt wird. Hiermit verbunden ist ein weiterer Vorteil, indem sich in der auf vorgeschlagene Weise geführten Zapfluft Tabakstaubteilchen konzentrieren und mit abgeführt werden, so dass eine Staubanreicherung im Sichterkreislauf unterbunden wird.
Die mit Tabakstaub angereicherte Zapfluft wird gemäß Figur 2 durch eine Anbindung der Bypass-Leitung 18 an einen Axialzyklon 67 des durch das Saugstranggebläse 42 betriebenen Saugstrangkreislaufs separiert und wieder verwertbarer Tabakstaub auf nicht dargestellte Weise in den Zigaretten-Herstellungsprozess zurückgeführt.

Der durch den Tabak-/Luftabscheider 16 separierte Tabak wird durch die Zellenradschleuse 28 aus dem Sichtsystem ausgeschleust und gelangt auf bekannte Weise in den Stauschacht 27, aus dem heraus er mittels der Entnahmewalze 32 und der Schlägerwalze 31 in fein vereinzelter Form über die gekrümmte Führungsfläche 33 auf die als Düsenmulde ausgebildete, den Wälzraum 36 begrenzende Strömungsfläche 34 überführt wird. Mit Hilfe von in die Strömungsfläche 34 einmündende, in Figur 2 symbolisch angedeuteten Blasluftzuführungen 68, 69, 71 des Umluftsystems 37 wird an der Strömungsfläche 34 unter Einhaltung eines Idealdruckes in Form eines leichten Unterdrucks in der Nähe von 0 mb auf bekannte Weise eine eng anliegende Tabakfließbett-Strömung zur Strangaufbaueinheit 41 hin erzeugt, deren Höhe auf nicht dargestellte Weise überwacht und gegebenenfalls durch Einstellen einer mit einer Nebenluftansaugung 73 verbundenen Regeleinheit 72 des Umluftsytems 37 gemäß Figur 2 korrigiert wird.
Da bei der Saugstrangförderung in der Strangaufbaueinheit 41 eine bestimmte Luftmenge benötigt wird, die aus dem Wälzraum 36 abgezogen wird, wobei über die Blasluftzuführungen 68, 69, 71 eine geringere Luftmenge angeliefert bzw. über die Siebabdeckung 39 mit Staub beladene Luft über einen Entstauber 74 aus dem Wälzraum abgezogen wird, wird zusätzlich zu der über die Nebenluftabsaugung 73 zugeführten, durch die Regeleinheit 72 gesteuerten Luftmenge die durch den Entstauber 74 entstaubte Luft dem Axialzyklon zugeführt sowie durch eine Atmosphärenverbindung 76 des Wälzraumes 36 eine weitere Kompensations-Luftströmung geschaffen.
Mit 77 bis 81 sind zusätzliche Regeleinheiten zur Einstellung und Aufrechterhaltung optimaler Strömungsverhältnisse und durch Anzeigegeräte 82 bis 87 überwachter Druckverhältnisse bezeichnet.

Bei der in Figur 4 dargestellten Variante des Verteilers sind gleiche oder gleichwirkende Elemente mit um hundert erhöhten Bezugszahlen versehen.

Bei dieser Ausführungsform ist die Zugabewalze 7 gemäß Figur 1 durch ein Steilförderband 107 ersetzt, welches aus einem Tabakreservoir 106 Tabak entnimmt, aufwärts transportiert und mit Hilfe der Vereinzelungswalze 111 in den Tabak-Zuführschacht 109 oberhalb des mittleren Höhenabschnitts des Zick-Zack-Sichters 112 überführt.
Im Strangbildungsprozess abgenommener Überschusstabak wird mittels einer Förderschnecke 121 in das Tabakreservoir 106 des Steilförderbandes 107 zurück geführt.
Die Transportgeschwindigkeit des Steilförderbandes 107 kann auf die in Figur 3 dargestellte Weise in Abhängigkeit vom Tabakniveau im Stauschacht 27 gesteuert werden.

## Patentansprüche

1. Anordnung zum Aufbau wenigstens eines Tabakstranges in einer Zigarettenstrangmaschine, mit dosierten und gesichteten Tabak auf eine zu einem Saugstrangförderer führenden, eine Tabak-/Luftschicht ausbildenden Strömungsfläche leitenden Zuführmitteln, wobei die Zuführmittel - bezogen auf die Förderrichtung des Tabaks - ein einem in die Strömungsfläche (34) einmündenden Dosiermittel (27) stromauf vorgeordnetes Sichtmittel (12) aufweisen, **dadurch gekennzeichnet, dass** das dem als Stauschacht ausgebildeten Dosiermittel (27) vorgeordnete Sichtmittel (12) als im wesentlichen vertikal ausgerichteter Zick-Zack-Sichter ausgebildet ist.

2. Anordnung nach Anspruch 1, **dadurch gekennzeichnet, dass** zwischen dem Zick-Zack-Sichter (12) und dem oberhalb einer Entnahmewalze (32) einen vibrierenden Schachtauslass (29) aufweisenden Stauschacht (27) ein Tabak-/Luftabscheider (16) angeordnet ist.

3. Anordnung nach einem der Ansprüche 1 bis 2, **dadurch gekennzeichnet, dass** der als Coanda-Abscheider ausgebildete Tabak-/Luftabscheider (16) und der Zick-Zack-Sichter (12) in ein durch ein frequenzgeregeltes Querstromgebläse (13) betriebenes Umluftsystem (14) integriert sind.

4. Anordnung nach einem der Ansprüche 1 bis 3, **dadurch gekennzeichnet, dass** dem Zick-Zack-Sichter (12) unterhalb der letzten unteren Ausschleusestufe (44) ein als durch ein Sieb (46) begrenzter Luftkasten (47) ausgebildeter pneumatischer Nachsichter (43) zugeordnet ist.

5. Anordnung nach Anspruch 4, **dadurch gekennzeichnet, dass** der Nachsichter (43) mit einem die die Tabak-/Luftschicht ausbildende konkave Strömungsfläche (34) beaufschlagenden Umluftsystem (37) verbunden ist.

6. Anordnung nach einem der Ansprüche 1 bis 5, **dadurch gekennzeichnet, dass** das Umluftsystem (14) des Zick-Zack-Sichters (12) mit einem - bezogen auf die Strömungsrichtung der Umluft-stromab des Querstromgebläses (13) abzweigenden Bypass (18) versehen ist.

7. Anordnung nach Anspruch 6, **dadurch gekennzeichnet, dass** der Bypass (18) im Verlauf des Außenradius eines Umluftkrümmers (17) des Umluftsystems (14) abgezweigt ist.

8. Anordnung nach einem der Ansprüche 1 bis 7, **dadurch gekennzeichnet, dass** der Zick-Zack-Sichter (12) im Bereich der letzten unteren Sichterstufe (44) mit einer dem Nachsichter (43) gegenüberliegenden Rotations-Schlägerwalze (52) versehen ist.

9. Anordnung nach einem der Ansprüche 1 bis 8, **dadurch gekennzeichnet, dass** das Sichtmittel mit einer im Bereich der letzten oberen Sichterstufe des Zick-Zack-Sichters (12) in das Umluftsystem (14) einmündenden pneumatischen Überschussrückführung (23) versehen ist.

10. Anordnung nach Anspruch 9, **dadurch gekennzeichnet, dass** die Transportluft der Überschussrückführung (23) im Verlauf des Innenradius des Umluftkrümmers (17) aus dem Umluftsystem (14) des Zick-Zack-Sichters (12) abgezweigt ist.

11. Anordnung nach einem der Ansprüche 1 bis 10, **dadurch gekennzeichnet, dass** der Zick-Zack-Sichter (12) mit einem im Bereich des mittleren Höhenabschnitts einmündenden, abwärts führenden sowie mittels einer Zugabewalze (7) beschickbaren Tabak-Zuführschacht (9) versehen ist.

12. Anordnung nach einem der Ansprüche 1 bis 11, **dadurch gekennzeichnet, dass** die Drehzahl des Querstromgebläses (13) in Abhängigkeit von einem im Zick-Zack-Sichter (12) herrschenden Differenzdruck steuerbar ist.

13. Anordnung nach Anspruch 12, **dadurch gekennzeichnet, dass** ein den Differenzdruck überwachender Differenzdruckmesser (56) mit einer oberhalb der letzten oberen Sichtstufe vorgesehenen Messstelle (53) und einer in Höhe der unteren Ausschleusestufe (44) des Zick-Zack-Sichters (12) vorgesehenen Messstelle (54) verknüpft ist.

14. Anordnung nach einem der Ansprüche 1 bis 13, **dadurch gekennzeichnet, dass** die Drehzahl der Zugabewalze (7) in Abhängigkeit vom Tabakniveau im Stauschacht (27) steuerbar ist.

15. Anordnung nach einem der Ansprüche 1 bis 10, **dadurch gekennzeichnet, dass** der Zick-Zack-Sichter (112) durch ein Tabak aus einem Reservoir (106) entnehmendes Steilförderband (107) beschickbar ist.

16. Anordnung nach Anspruch 15, **dadurch gekennzeichnet, dass** das Steilförderband (107) an einen oberhalb des mittleren Höhenabschnitts in den Zick-Zack-Sichter (112) einmündenden Tabak-Zuführschacht (109) angeschlossen ist.

17. Anordnung nach Anspruch 15 oder 16, **dadurch gekennzeichnet, dass** abgenommener Überschusstabak durch eine Förderschnecke (121) in das Tabakreservoir (106) des Steilförderbandes (107) rückführbar ist.

18. Anordnung nach einem der Ansprüche 15 bis 17, **dadurch gekennzeichnet, dass** die Fördergeschwindigkeit des Steilförderbandes (107) in Abhängigkeit vom Tabakniveau im Stauschacht (27) steuerbar ist.

## Claims

1. Arrangement for forming at least one tobacco rod in a cigarette rod making machine, having feeding means which guide metered and sifted tobacco onto a flow surface forming a tobacco/air layer and leading to a suction rod conveyor, the feeding means having - in relation to the conveying direction of the tobacco - a sifting means (12) arranged upstream of a metering means (27) opening into the flow surface (34), **characterised in that** the sifting means (12) arranged upstream of the metering means (27) designed as a bulking chute is designed as a substantially vertically oriented zigzag sifter.

2. Arrangement according to Claim 1, **characterised in that** a tobacco/air separator (16) is arranged between the zigzag sifter (12) and the bulking chute (27) having a vibrating chute outlet (29) above a removal roller (32).

3. Arrangement according to one of Claims 1 and 2, **characterised in that** the tobacco/air separator (16) designed as a Coanda separator and the zigzag sifter (12) are integrated into a circulating air system (14) operated by a frequency-regulated cross-flow blower (13).

4. Arrangement according to one of Claims 1 to 3, **characterised in that** a pneumatic resifter (43) designed as an air box (47) delimited by a screen (46) is assigned to the zigzag sifter (12) below the final lower discharge stage (44).

5. Arrangement according to Claim 4, **characterised in that** the resifter (43) is connected to a circulating air system (37) which acts on the concave flow surface (34) forming the tobacco/air layer.

6. Arrangement according to one of Claims 1 to 5, **characterised in that** the circulating air system (14) of the zigzag sifter (12) is provided with a bypass (18) which - in relation to the flow direction of the circulating air - branches off downstream of the cross-flow blower (13).

7. Arrangement according to Claim 6, **characterised in that** the bypass (18) is branched off in the course of the outer radius of a circulating air bend (17) of the circulating air system (14).

8. Arrangement according to one of Claims 1 to 7, **characterised in that** the zigzag sifter (12) is provided, in the region of the final lower sifter stage (44), with a rotary beater roller (52) opposite the resifter (43).

9. Arrangement according to one of Claims 1 to 8, **characterised in that** the sifting means is provided with a pneumatic excess return (23) opening into the circulating air system (14) in the region of the final upper sifter stage of the zigzag sifter (12).

10. Arrangement according to Claim 9, **characterised in that** the transporting air of the excess return (23) is branched off from the circulating air system (14) of the zigzag sifter (12) in the course of the inner radius of circulating air bend (17).

11. Arrangement according to one of Claims 1 to 10, **characterised in that** the zigzag sifter (12) is provided with a tobacco feeding chute (9) which opens into the region of the middle height section, leads downwards and can be charged by means of a supply roller (7).

12. Arrangement according to one of Claims 1 to 11, **characterised in that** the rotational speed of the cross-flow blower (13) is controllable in dependence on a differential pressure prevailing in the zigzag sifter (12).

13. Arrangement according to Claim 12, **characterised in that** a differential pressure gauge (56) monitoring the differential pressure is linked to a measuring point (53) provided above the final upper sifting stage and to a measuring point (54) provided at the height of the lower discharge stage (44) of the zigzag sifter (12).

14. Arrangement according to one of Claims 1 to 13, **characterised in that** the rotational speed of the supply roller (7) is controllable in dependence on the tobacco level in the bulking chute (27).

15. Arrangement according to one of Claims 1 to 10, **characterised in that** the zigzag sifter (112) can be charged by a steep conveyor belt (107) removing tobacco from a reservoir (106).

16. Arrangement according to Claim 15, **characterised in that** the steep conveyor belt (107) is connected to tobacco feeding chute (109) opening into the zigzag sifter (112) above the middle height section.

17. Arrangement according to Claim 15 or 16, **characterised in that** removed excess tobacco can be returned to the tobacco reservoir (106) of the steep conveyor belt (107) by a conveyor worm (121).

18. Arrangement according to one of Claims 15 to 17, **characterised in that** the conveying speed of the steep conveyor belt (107) is controllable in dependence on the tobacco level in the bulking chute (27).

## Revendications

1. Dispositif pour élaborer au moins un boudin de tabac dans une machine de production de boudins de cigarette, comprenant des moyens d'alimentation dirigeant du tabac dosé et trié sur une surface d'écoulement qui mène à un transporteur aspirant de boudin et forme une couche de tabac/d'air, les moyens d'alimentation présentant, considéré par rapport à la direction de transport du tabac, un moyen de triage (12) disposé en amont d'un moyen de dosage (27) débouchant sur la surface d'écoulement (34), **caractérisé en ce que** le moyen de triage (12) disposé en amont du moyen de dosage (27), réalisé sous forme d'une cheminée d'accumulation, est conçu sous forme d'un trieur en zigzag positionné suivant une orientation sensiblement verticale.

2. Dispositif selon la revendication 1, **caractérisé en ce qu'**entre le trieur en zigzag (12) et la cheminée d'accumulation (27) présentant une sortie vibrante de cheminée (29) au-dessus d'un rouleau préleveur (32), est disposé un séparateur de tabac/d'air (16).

3. Dispositif selon l'une des revendications 1 et 2, **caractérisé en ce que** le séparateur de tabac/d'air (16), conçu sous forme d'un séparateur à effet Coanda, et le trieur en zigzag (12), sont intégrés dans un système de circulation d'air (14) fonctionnant sous l'action d'une soufflante à courant transversal (13), régulée en fréquence.

4. Dispositif selon l'une des revendications 1 à 3, **caractérisé en ce qu'**au trieur en zigzag (12) est adjoint, au-dessous du dernier étage inférieur d'extraction (44), un retrieur pneumatique (43) conçu sous forme d'un caisson à air (47) limité par un tamis (46).

5. Dispositif selon la revendication 4, **caractérisé en ce que** le retrieur (43) est relié à un système de circulation d'air (37) qui sollicite la surface d'écoulement (34) concave, formant la couche de tabac/d'air.

6. Dispositif selon l'une des revendications 1 à 5, **caractérisé en ce que** le système de circulation d'air (14) du trieur en zigzag (12) est pourvu d'une dérivation (18) s'embranchant en aval de la soufflante à courant transversal (13), considérée par rapport à la direction d'écoulement de l'air de circulation.

7. Dispositif selon la revendication 6, **caractérisé en ce que** la dérivation (18) est embranchée dans la courbure de rayon extérieur d'un coude de circulation d'air (17) du système de circulation d'air (14).

8. Dispositif selon l'une des revendications 1 à 7, **caractérisé en ce que** le trieur en zigzag (12) est, dans la région de son dernier étage inférieur (44), muni d'un rouleau batteur rotatif (52) placé en face du retrieur (43).

9. Dispositif selon l'une des revendications 1 à 8, **caractérisé en ce que** le moyen de triage est pourvu d'un ensemble de recyclage d'excédent (23), pneumatique, débouchant dans le système de circulation d'air (14), dans la région du dernier étage supérieur du trieur en zigzag (12).

10. Dispositif selon la revendication 9, **caractérisé en ce que** l'air de transport de l'ensemble de recyclage d'excédent (23) est dérivé du système de circulation d'air (14) du trieur en zigzag (12), dans la courbure de rayon intérieur du coude de circulation d'air (17).

11. Dispositif selon l'une des revendications 1 à 10, **caractérisé en ce que** le trieur en zigzag (12) est pourvu d'une cheminée d'alimentation en tabac (9) qui débouche dans la région du tronçon médian en hauteur, conduit vers le bas et peut être chargée au moyen d'un rouleau introducteur (7).

12. Dispositif selon l'une des revendications 1 à 11, **caractérisé en ce que** la vitesse de rotation de la soufflante à courant transversal (13) peut être commandée en fonction d'une pression différentielle régnant dans le trieur en zigzag (12).

13. Dispositif selon la revendication 12, **caractérisé en ce qu'**un appareil de mesure de pression différentielle (56), surveillant la pression différentielle, est rattaché à un point de mesure (53) prévu au-dessus du dernier étage supérieur de triage et à un point de mesure (54) prévu à hauteur de l'étage inférieur d'extraction (44) du trieur en zigzag (12).

14. Dispositif selon l'une des revendications 1 à 13, **caractérisé en ce que** la vitesse de rotation du rouleau introducteur (7) peut être commandée en fonction du niveau de tabac dans la cheminée d'accumulation (27).

15. Dispositif selon l'une des revendications 1 à 10, **caractérisé en ce que** le trieur en zigzag (112) peut être chargé par une bande transporteuse inclinée (107) prélevant du tabac d'un réservoir (106).

16. Dispositif selon la revendication 15, **caractérisé en ce que** la bande transporteuse inclinée (107) est raccordée à une cheminée d'alimentation en tabac (109) débouchant dans le trieur en zigzag (112), au-dessus du tronçon médian en hauteur.

17. Dispositif selon la revendication 15 ou 16, **caractérisé en ce que** du tabac en excédent, séparé, peut être ramené dans le réservoir de tabac (106) de la bande transporteuse inclinée (107) par une vis transporteuse (121).

18. Dispositif selon l'une des revendications 15 à 17, **caractérisé en ce que** la vitesse de transport de la bande transporteuse inclinée (107) peut être commandée en fonction du niveau de tabac dans la cheminée d'accumulation.
